# EUROPÄISCHE PATENTSCHRIFT

(11) **EP 3 543 412 B1**
(45) Veröffentlichungstag und Bekanntmachung des Hinweises auf die Patenterteilung: **10.08.2022**
(21) Anmeldenummer: 18163406.4
(22) Anmeldetag: 22.03.2018
(51) Int. Cl.: E03D 11/08

(54) **SPÜLVERTEILERSYSTEM FÜR SANITÄRARTIKEL UND SANITÄRARTIKEL MIT EINEM SOLCHEN SPÜLVERTEILERSYSTEM**
FLUSHING DISTRIBUTOR SYSTEM FOR SANITARY ARTICLES AND SANITARY ARTICLES WITH SUCH A FLUSHING DISTRIBUTOR SYSTEM
SYSTÈME DE DIFFUSEUR DE RINÇAGE POUR ARTICLE SANITAIRE ET ARTICLE SANITAIRE POURVU D'UN TEL SYSTÈME DE DIFFUSEUR DE RINÇAGE

(43) Veröffentlichungstag der Anmeldung: 25.09.2019
(73) Patentinhaber: Keramik Holding AG Laufen, CH-4242 Laufen (CH)
(72) Erfinder: Baier, Bernhard, 79730 Murg (DE)
(74) Vertreter: Bohest AG

(56) Entgegenhaltungen:
- EP-A1- 0 643 177
- CN-U- 201 801 941
- DE-A1-102006 031 893
- GB-A- 259 582
- US-A- 5 715 544

## Beschreibung

Die Erfindung bezieht sich auf das Gebiet von Spülverteilersystemen für Sanitärartikel, insbesondere für solche aus Keramik, beispielsweise WC's. Typischerweise sind WC Schüsseln aus Keramik gefertigt. Dabei wird die Schüssel selber, sowie auch der Wassereinlauf und Spülverteiler für Spülwasser aus Keramik gegossen. Keramik ist teuer und ein Gussverfahren je nach Gestaltung des zu giessenden Objekts, beispielsweise mit diversen Öffnungen und Durchgängen, sehr aufwändig. Auch sind Wasserzulauf- und Spülverteilerbereiche für eine Reinigung oder Entkalkung schwer oder gar nicht zugänglich. Gattungsgemäße Spülverteilersysteme sind in DE 10 2006 031 893 A und EP 0 643 177 A offenbart.

Es ist deshalb ein Bedürfnis ein Spülverteilersystem für Sanitärartikel, insbesondere WC's, zu schaffen, welches eine einfachere Reinigung ermöglicht. Die Erfindung umfasst ein Spülverteilersystem aus Kunststoff zur Verwendung mit einem Sanitärartikel, beispielsweise einem WC oder einem Urinal. Das Spülverteilersystem weist einen Spülverteiler und eine Befestigungsleitung zum Befestigen des Spülverteilers an einem Sanitärartikel auf. Dabei weist der Spülverteiler eine Einlauföffnung, mindestens eine zur Einlauföffnung abgewinkelt angeordnete Auslauföffnung und Befestigungsmittel auf. Eine Mittelachse der Einlassöffnung des Spülverteilers entspricht einer Mittelachse der Befestigungsleitung.

Vorzugsweise sind die Befestigungsmittel des Spülverteilers im Aussenbereich der Einlauföffnung angeordnet. Die Einlauföffnung ist vorzugsweise vollständig zugänglich. Die Befestigungsleitung weist ebenfalls Befestigungsmittel auf, welche Befestigungsmittel der Befestigungsleitung zu den Befestigungsmitteln des Spülverteilers korrespondieren, zum abnehmbaren Anbringen des Spülverteilers an der Befestigungsleitung. Dabei sind die Befestigungsmittel von Spülverteiler und Befestigungsleitung so angeordnet und ausgestaltet, dass sie ein Abnehmen und Anbringen des Spülverteilers von und an der Befestigungsleitung in einer Richtung senkrecht zur Mittelachse der Befestigungsleitung ermöglichen. Ein Spülverteilersystem bei dem Spülverteiler und Befestigungsleitung voneinander lösbar sind, erlaubt ein einfaches Reinigen oder Ersetzen des Spülverteilers. Die Befestigungsleitung kann in einem Sanitärartikel befestigt werden und der Spülverteiler kann bei Bedarf an der Befestigungsleitung angebracht und wieder davon entfernt werden, insbesondere nach dem Einbau des Sanitärartikels. Nach Abnahme des Spülverteilers ist auch eine Reinigung im Bereich der Befestigungsleitung möglich. Insbesondere ist eine Abnahme

Das Anbringen und Abnehmen des Spülverteilers in einer Richtung senkrecht zu einer Mittelachse der Befestigungsleitung ermöglicht zudem das abnehmbare Anbringen eines Spülverteilers in einem WC, wo ein Keramikrand einen Zugang zu einem Spülwassereinlauf verunmöglicht. Die Richtung senkrecht zur Mittelachse entspricht dabei vorzugsweise einer Richtung nach unten oder von unten in Bezug zum Sanitärartikel, beispielsweise dem Rand einer WC-Schüssel. Ein Spülverteilersystem aus Kunststoff erlaubt zudem das vereinfachte Herstellen eines Sanitärartikels. Insbesondere ermöglicht er das Ersetzen von Keramikteilen, welche einen Spülverteiler bilden. Beispielweise kann eine Gussform vereinfacht und Keramik eingespart werden. Damit kann ein ansonsten gleichgestalteter Sanitärartikel einfacher und mit weniger Gewicht hergestellt werden. Auch ist die Einhaltung von Toleranzen bei der Herstellung von Kunststoffelementen vergleichsweise einfach, so dass ein regelmässiges, gleichbleibendes Spülresultat erreicht werden kann. Auch können mit dem Spülverteilersystem aus Kunststoff Toleranzen bei der Herstellung eines keramischen Sanitärartikels ausgeglichen werden.

Unter ,senkrecht zur Mittelachse' der Befestigungsleitung wird eine Richtung von 90 Grad zur Mittelachse verstanden. Jedoch schliesst ,senkrecht zur Mittelachse' in Bezug zur Abnehm- und Anbringungsrichtung des Spülverteilers exakt 90 Grad, sowie auch einige Grad Abweichung von exakt 90 Grad mit ein. Beispielsweise können je nach Ausgestaltung der Befestigungsmittel diese gegenüber der Mittelachse der Befestigungsleitung verkippt oder leicht abgewinkelt sein. ,Senkrecht zur Mittelachse' umfasst somit auch Richtungen, welche bis zu 20 Grad von der Senkrechten der Mittelachse der Befestigungsleitung abweichen.

Vorzugsweise sind Befestigungsmittel von Spülverteiler und Befestigungsleitung derart ausgestaltet, dass der Spülverteiler durch eine Bewegung in einer Richtung exakt 90 Grad senkrecht zur Mittelachse der Befestigungsleitung von der Befestigungsleitung abnehmbar oder an dieser anbringbar ist.

Die Mittelachse der Befestigungsleitung entspricht in der Regel der Längsachse des Leitungsteils der Befestigungsleitung.

Im Spülverteilersystem gemäss Erfindung sind die Befestigungsmittel von Spülverteiler und Befestigungsleitung, sowie die mindestens eine Auslauföffnung des Spülverteilers vorzugsweise derart ausgestaltet und angeordnet, dass sie ein Abnehmen und Anbringen des Spülverteilers von und an der Befestigungsleitung im wesentlichen in einer Richtung der mindestens einen Auslauföffnung des Spülverteilers erlauben. Eine Auslauföffnung ist im Spülverteilersystem so angeordnet, dass sie im montierten Zustand des Spülverteilersystems in einem Sanitärartikel in Richtung Ablauf des Sanitärartikels oder in Richtung eines Schüsselbodens zeigt. Diese Richtung zeigt jedoch typischerweise weder exakt senkrecht nach unten, noch exakt senkrecht zur Mittelachse des Befestigungssystems, sondern weicht von der Senkrechten ab. Dies erlaubt, dass Spülwasser durch die Auslauföffnung des Spülverteilers nicht senkrecht nach unten, sondern parallel zu einer Schüsselinnenwand oder in Richtung Ablauf des Sanitärartikels gerichtet wird. ,Im wesentlichen' in Richtung der Auslauföffnung schliesst somit eine Abweichung von beispielsweise bis zu 45 Grad zur Senkrechten mit ein.

Für ein Anbringen des Spülverteilers an die Befestigungsleitung werden die Befestigungsmittel miteinander verbunden. Für ein Abnehmen des Spülverteilers von der Befestigungsleitung werden die Befestigungsmittel voneinander gelöst.

Vorzugsweise sind die Befestigungsmittel des Spülverteilers und der Befestigungsleitung derart ausgestaltet, dass ein Verbinden und Lösen der Befestigungsmittel durch eine Relativbewegung von Spülverteiler und Befestigungsleitung möglich ist. Vorzugsweise sind keinerlei Werkzeuge zum Verbinden und Lösen der Befestigungsmittel erforderlich.

Ein Verbinden und Lösen der Befestigungsmittel kann durch eine lineare Bewegung oder durch eine Rotationsbewegung oder durch eine Kombination einer linearen und Rotationsbewegung erfolgen. Auch können lineare und Rotationsbewegungen kombiniert werden. Beispielsweise kann durch eine Rotationsbewegung ein initiales Lösen der Befestigungsmittel erfolgen, wobei das Entfernen des Spülverteilers dann durch eine lineare Bewegung senkrecht zur Mittelachse der Befestigungsleitung geschieht.

Vorzugsweise ermöglichen die Befestigungsmittel des Spülverteilers und der Befestigungsleitung ein Lösen und Verbinden der Befestigungsmittel, sowie ein Entfernen und Anbringen des Spülverteilers durch eine lineare Relativbewegung, beispielsweise eine ausschliesslich lineare Relativbewegung von Spülverteiler und Befestigungsleitung.

Vorzugsweise sind die Befestigungsmittel von Spülverteiler und Befestigungsleitung so angeordnet und ausgestaltet, dass sie ein Abnehmen und Anbringen des Spülverteilers von und an der Befestigungsleitung durch eine ausschliesslich lineare Bewegung in der Richtung senkrecht zur Mittelachse der Befestigungsleitung ermöglichen.

In bevorzugten Ausführungsformen des Spülverteilersystems sind die Befestigungsmittel des Spülverteilers und der Befestigungsleitung als zueinander korrespondierende ineinandergreifende Nut und Kamm ausgebildet. Dabei können die Befestigungsmittel der Befestigungsleitung als Schiene ausgebildet sein und die Befestigungsmittel des Spülverteilers als Kamm oder Längsvorsprung, der in der Schiene der Befestigungsleitung geführt wird. Kamm und Schiene können auch am jeweils anderen Element des Spülverteilersystems angebracht sein. Ein Kamm der Befestigungsleitung wird dann in einer Nut oder Schiene des Spülverteilers geführt und die beiden Elemente damit aneinander angebracht.

Vorzugsweise weist die Befestigungsleitung eine hufeisenförmige Schiene und der Spülverteiler einen um die Einlauföffnung vorstehenden Rand auf.

An Spülverteiler und Befestigungsleitung können Ausricht- und Einführhilfen vorgesehen sein. Diese ermöglichen ein erleichtertes Positionieren der Befestigungsmittel gegeneinander und vereinfachen vorzugsweise den Befestigungsvorgang, beispielsweise ein gegenseitigen Führen, wie ein Einführen eines Kamms in einer Nut.

Die Befestigungsmittel von Spülverteiler und Befestigungsleitung können zusätzlich einen Schnappverschluss bilden. Beispielsweise können Spülverteiler und Befestigungsleitung mit leicht gegeneinander versetzen Vorsprüngen versehen sein, welche bei vollständig miteinander verbundenen Spülverteiler und Befestigungsleitung eingeschnappt sind. Ein Schnappverschluss kann auch anders gestaltet sein, beispielsweise als ineinandergreifender Vorsprung und Kerbe.

Ein Schnappverschluss lässt sich vorzugsweise mit leicht erhöhtem Kraftaufwand lösen. Ein Schnappverschluss verhindert vorzugsweise, dass sich die Befestigungsmittel ungewollt, beispielsweise aufgrund von Spülwasserdruck oder Vibrationen lösen.

Die Befestigungsleitung weist vorzugsweise ein Rohrteil auf. Vorzugsweise ist die Befestigungsleitung ein mit Befestigungsmittel versehenes Rohrteil. Die mit den Befestigungsmitteln des Spülverteilers korrespondierenden Befestigungsmittel der Befestigungsleitung sind vorzugsweise am einen Ende des Rohrteils angebracht. Vorzugsweise weist die Befestigungsleitung an diesem einen Ende einen radial nach aussen vorstehenden Anschlag auf. In montiertem Zustand des Spülverteilers kann der Anschlag eine Bewegung der Befestigungsleitung oder des Spülverteilersystems in einer Wandöffnung in einer Wand eines Sanitärartikels zumindest in einer Richtung einschränken.

Der Anschlag kann durch die Befestigungsmittel gebildet sein oder als separater Anschlag, beispielsweise ein radial nach aussen vorstehender Vorsprung.

Vorzugsweise wird der Anschlag durch die Befestigungsmittel gebildet. Beispielsweise bildet eine Rückseite eines Befestigungsmittels einen Anschlag, während eine Vorderseite des Befestigungsmittels mit den Befestigungsmitteln des Spülverteilers korrespondiert.

Der Spülverteiler weist mindestens eine Auslassöffnung auf. Ist nur eine einzige Auslassöffnung vorgesehen, so weist diese vorzugsweise nicht nur in eine einzige Richtung, sondern erlaubt ein Verteilen von Spülwasser in mehrere Richtungen. Die Auslassöffnung kann beispielsweise als längliche Auslauföffnung ausgestaltet sein, beispielsweise als gebogener Schlitz. Vorzugsweise ermöglicht eine einzige Auslauföffnung ein fächerförmiges Verteilen von Spülwasser. Damit wird Spülwasser nicht nur in Richtung beispielsweise nach unten in Richtung Auslass eines Sanitärartikels gerichtet, sondern erlaubt auch ein breites seitliches Benetzen und Abwaschen einer Innenwand des Sanitärartikels.

Vorzugsweise sind mehrere Auslassöffnungen im Spülverteiler vorgesehen. Bei mehreren Auslassöffnungen sind diese an unterschiedlichen Bereichen des Spülverteilers angeordnet und weisen vorzugsweise in unterschiedliche Richtungen. Damit kann Spülwasser durch die mehreren Auslassöffnungen in unterschiedliche Bereiche einer Innenwand des Sanitärartikels gerichtet werden.

In bevorzugten Ausführungsformen des Spülverteilers weist der Spülverteiler drei Auslauföffnungen auf. Eine erste der drei Auslauföffnungen ist dabei vorzugsweise senkrecht zu einer zweiten und dritten Auslauföffnung der drei Auslauföffnungen angeordnet. Die zweite und dritte Auslassöffnung liegen vorzugsweise auf einer Linie und erlauben eine Spülwasserverteilung im wesentlichen in entgegengesetzte Richtungen. Ein Spülverteiler mit drei Auslassöffnungen ist vorzugsweise als T-Stück ausgebildet, wobei eine Seite des T-Stücks die Einlassöffnung aufweist. Diese ist vorzugsweise senkrecht zu sämtlichen Auslassöffnungen angeordnet, so dass ein Spülwasserstrahl durch die Einlassöffnung in den Spülverteiler eintritt, dann durch eine Wand des T-Stücks am geradlinigen Weiterfliessen gehindert wird. Durch die abgewinkelt angeordneten, beispielsweise senkrecht zu einer Mittelachse der Einlassöffnung angeordneten Auslassöffnungen wird das Spülwasser verteilt.

Vorzugsweise entspricht eine Mittelachse der Einlassöffnung des Spülverteilers der Mittelachse der Befestigungsleitung.

Das erfindungsgemässe Spülverteilersystem kann weiter ein Sicherungsteil aufweisen. Das Sicherungsteil ist an einem dem Spülverteiler entgegengesetzten Ende der Befestigungsleitung anbringbar. Das Sicherungsteil weist grössere äussere Dimensionen auf als die Befestigungsleitung. Damit kann die Befestigungsleitung zumindest in einer Richtung gegenüber einem Herausfallen aus einer Wandöffnung eines Sanitärartikels gesichert werden, wenn die Befestigungsleitung in dieser Wandöffnung, zum Beispiel in einer Wand einer WC-Schüssel, eingebracht ist.

Mit einem Anschlag und einem Sicherungsteil ist das Spülverteilersystem fest an einem Sanitärartikel montierbar.

Mit einem Sicherungsteil kann ein Keramikwassereinlauf einer WC Schüssel wie bekannt mit einem Wasseranschlussrohr verbunden werden, unabhängig von dem unterschiedlich gestalteten Spülverteilersystem.

Alternativ zu einem Sicherungsteil kann das Spülverteilersystem eine Wasserzulaufleitung aus Kunststoff aufweisen. Die Wasserzulaufleitung ist mit ihrem einen Ende mit der Befestigungsleitung und mit ihrem gegenüberliegenden Ende mit einem Wasseranschlussrohr verbindbar. Die Wasserzulaufleitung ersetzt einen Wassereinlauf, welcher bei handelsüblichen WCs integraler Bestandteil der Keramikschüssel ist und mit einem Wasseranschlussrohr verbunden wird.

Bei einem Spülverteilersystem, in dem auch eine Wasserzulaufleitung aus Kunststoff vorgesehen ist, wird die Herstellung eines Sanitärartikels weiter vereinfacht. Insbesondere ermöglicht er das weitergehende Ersetzen von Keramikteilen. Auch ein Wassereinlauf aus Keramik kann durch die Wasserzulaufleitung ersetzt werden. Vorzugsweise wird damit ein Sanitärartikel im Bereich des Spülverteilers im wesentlichen auf eine Wandöffnung in einer Schüsselwand beschränkt. Eine Gussform kann dadurch stark vereinfacht und zusätzliche Keramik und Gewicht eingespart werden.

Auch wird ein Anschluss an eine Wasserleitung, welche in der Regel ein Rohr aus Kunststoff ist, aber auch aus Metall sein kann, verbessert. Üblicherweise wird das Ende des Rohres der Wasserleitung in den Keramikeinlauf dichtend eingeschoben. Eine solche Verbindung ist stark anfällig für Lecks, insbesondere auch aufgrund der grosszügigen Toleranzen des Innendurchmessers des Wassereinlaufs aus Keramik.

Demgegenüber kann das Verbinden eines Rohrendes auf oder in eine Kunststoffzulaufleitung sehr einfach, beispielsweise mit einer Überwurfmutter, realisiert werden. Kunststoffverbindungen können sehr dicht montiert werden und sind wenig anfällig für Lecks. Zudem weisen Kunststoffwasserzuleitung und Metallrohre geringere Toleranzen auf, welche das Herstellen normierter Verbindungen vereinfacht.

Mit der Wasserzulaufleitung ist ein weiteres Element der Spülwasserzuführung in einen Sanitärartikel mit wenig Abweichungen herstellbar. Dies wirkt sich positiv auf ein regelmässiges, gleichbleibendes Spülresultat aus.

Befestigungsleitung und Wasserzulaufleitung können fix oder abnehmbar miteinander verbunden werden. Sie können auch als gemeinsames Teil hergestellt werden. Vorzugsweise sind Befestigungsleitung und Wasserzulaufleitung separate Elemente, welche miteinander verschraubt werden.

Kunststoffartikel mit Gewinde sind einfach und günstig herzustellen und bilden zudem eine sichere und dichte Verbindung.

Vorzugsweise weist die Befestigungsleitung ein Aussengewinde auf und die Wasserzulaufleitung ein zum Aussengewinde der Befestigungsleitung korrespondierendes Innengewinde. Gewinde in umgekehrter Anordnung oder andere Befestigungsarten sind ebenfalls möglich. Beispielsweise kann eine Wasserzulaufleitung auch mittels Bajonettverschluss, mittels Schnappverschluss oder mittels Klemmen mit der Befestigungsleitung verbunden sein.

Vorzugsweise ist eine Wasserzulaufleitung rohrförmig, wobei unterschiedliche Durchmesser vorgesehen sein können. Insbesondere können die Durchmesser der Wasserzulaufleitung an nationale oder internationale Normen angepasst sein. Vorzugsweise weist ein mit einer Wasserrohrleitung zu verbindendes Ende der Wasserzulaufleitung einen normierten Durchmesser, beispielsweise EN80, auf.

In bevorzugten Ausführungsformen weist die Wasserzulaufleitung zwei Leitungsabschnitte auf. Ein erster Leitungsabschnitt hat einen ersten Innendurchmesser und ein zweiter Leitungsabschnitt hat einen zweiten Innendurchmesser. Der erste Innendurchmesser ist kleiner als der zweite Innendurchmesser. Vorzugsweise besteht die Wasserzulaufleitung aus zwei Leitungsabschnitten mit unterschiedlichen Durchmessern.

Eine Längsachse des ersten Leitungsabschnitts entspricht vorzugsweise der Mittelachse der Befestigungsleitung.

Vorzugsweise sind die zwei Leitungsabschnitte der Wasserzulaufleitung koaxial angeordnet. Dann entspricht die Längsachse der Wasserzulaufleitung der Mittelachse der Befestigungsleitung.

Die Elemente des Spülverteilersystems können mehrstückig oder einstückig sein. Vorzugsweise sind Spülverteiler, Befestigungsleitung oder Wasserzulaufleitung einstückig. Vorzugsweise sind Spülverteiler, Befestigungsleitung und Wasserzulaufleitung einstückig.

Das Spülverteilersystem ist aus Kunststoff, beispielsweise aus einem Kunststoff durch Spitzguss hergestellt. Der verwendete Kunststoff sollte chemisch beständig und mechanisch genügend belastbar für die Montage und ein mehrfaches Verbinden und Lösen der einzelnen Elemente des Spülverteilersystems sein. Vorzugsweise wird Polypropylen (PP) zur Herstellung des Spülverteilers verwendet.

Sämtliche Öffnungen im Spülverteilersystem weisen, ausser wenn explizit anders angegeben, vorzugsweise einen runden Innendurchmesser auf. Andere Durchmesserformen, beispielsweise elliptisch, sind ebenfalls von Vorteil in Bezug auf eine gleichmässige Wasserverteilung oder optimierte Reinigung. Möglich sind jedoch auch andere als runde Durchmesser, beispielsweise Quadratische oder vieleckige Durchmesser.

Das Spülverteilersystem kann weiter einen Durchflussbegrenzer beinhalten. Dieser kann in jedem Element des Spülverteilersystems eingebracht werden. Ein Durchflussbegrenzer ist bevorzugt flussaufwärts der Einlassöffnung des Spülverteilers angeordnet. Vorzugsweise wird ein Durchflussbegrenzer in der Befestigungsleitung eingebracht.

Die Erfindung umfasst auch einen Sanitärartikel mit einem Spülverteilersystem gemäss der Erfindung und in der Anmeldung beschrieben. Vorzugsweise ist der Sanitärartikel ein WC. Vorzugweise ist der Sanitärartikel aus Keramik hergestellt, beispielsweise vollständig aus Keramik gegossen.

In bevorzugten Ausführungsformen weist der Sanitärartikel eine Schüssel mit einer in einem oberen Bereich eines hinteren Schüsselwandabschnitts eingebrachten Wandöffnung auf. Die Befestigungsleitung des Spülverteilersystems ist in der Wandöffnung eingebracht und die mindestens eine Auslauföffnung des an der Befestigungsleitung angebrachten Spülverteilers zeigt Richtung Schüsselboden. Das Spülverteilersystem ist derart in der Wandöffnung eingebracht und ausgerichtet, dass durch den Spülverteiler geführtes Spülwasser entlang der Innenseite des hinteren Schüsselwandabschnitts mindestens in Richtung Schüsselboden gerichtet wird. Vorzugsweise werden auch seitliche Bereiche der Innenwand benetzt.

Vorzugsweise weist die Schüssel zumindest im Bereich der Wandöffnung, vorzugsweise ausschliesslich im Bereich der Wandöffnung, einen in den Innenraum der Schüssel Richtung Schüsselboden ragenden und vom hinteren Schüsselwandabschnitt beabstandeten Rand auf. Ein durch den Rand, eine Schüsseloberseite und den hinteren Schüsselwandabschnitt gebildetes Hohlvolumen ist dabei in Richtung Schüsselboden vollständig offen.

Dies erlaubt einen einfachen und direkten Zugang zum Spülverteiler. Ein Abnehmen des Spülverteilers wird durch den offenen Bereich zwischen Rand und hinterem Schüsselwandabschnitt nicht nur vereinfacht sondern überhaupt erst ermöglicht. Zudem kann eine Schüssel, wie oben bereits erwähnt, eine sehr viel einfachere Form aufweisen als mit in die Keramikschüssel integrierten Spülverteiler.

In bevorzugten Ausführungsformen des Spülverteilersystems weist dieses auch eine Wasserzulaufleitung auf. Ein Sanitärartikel kann entsprechend im Bereich des Spülverteilers und des Wassereinlaufs sehr einfach gestaltet sein. Eine Schüsselwand weist im wesentlichen lediglich eine Wandöffnung zum Anbringen des Spülverteilersystems auf. Dabei wird die Befestigungsleitung des Spülverteilersystems in der Wandöffnung der Schüsselwand positioniert. Je nach Ausgestaltung des Spülverteilersystems wird auf der Hinterseite der Wand die Wasserzulaufleitung am einen Ende der Befestigungsleitung montiert. Auf der Schüsselinnenseite am gegenüberliegenden Ende der Befestigungsleitung wird der Spülverteiler angebracht und über die korrespondierenden Befestigungsmittel an der Befestigungsleitung abnehmbar befestigt. Gegebenenfalls ist die Wasserzulaufleitung bereits mit der Befestigungsleitung verbunden oder als ein gemeinsames Element hergestellt.

Das Spülverteilersystem ist vorzugsweise durch Anschläge in der Wandöffnung und an der Wand gehalten und vorzugsweise abgedichtet. Dichtungen, wie Dichtungsringe, beispielweise O-Ringe, V-Ringe oder Flachdichtungen können zusätzlich zum Abdichten des Spülverteilersystems vorgesehen sein.

Ein hinterer Schüsselwandabschnitt im Bereich der Wandöffnung weist somit keine zusätzlichen Keramikvorsprünge oder rohrförmige Zuflussteile auf. Entsprechend kann eine Schüsselwand um die Wandöffnung eine möglichst gleichmässige Dicke aufweisen.

Ein an die Wandöffnung angrenzender hinterer Schüsselwandabschnitt weist vorzugsweise eine Dicke von gleich oder kleiner 25 Millimeter auf, besonders bevorzugt gleich oder kleiner 20 Millimeter, beispielsweise eine Dicke zwischen 10 Millimeter und 20 Millimeter oder zwischen 12 Millimeter und 18 Millimeter, wie beispielsweise15 Millimeter.

Je nach Position der Wandöffnung in der Schüsselwand erstreckt sich eine möglichst gleichmässige Dicke der Schüsselwand um die Wandöffnung herum über einen ausgedehnteren oder weniger ausgedehnten Bereich. Eine Wandöffnung in der Schüsselwand ist vorzugsweise möglichst nahe an einer Schüsseloberseite angeordnet.

Die möglichst gleichmässige Dicke der Schüsselwand um die Wandöffnung herum erstreckt sich vorzugsweise über mindestens 3 Millimeter, besonders bevorzugt über mindestens 5 Millimeter um die Wandöffnung herum.

Die Erstreckung der möglichst gleichmässigen Dicke der Wandöffnung ist in der Richtung nach oben durch die Schüsseloberseite begrenzt. Nach unten, Richtung Schüsselboden, weist der an die Wandöffnung angrenzende hintere Schüsselwandabschnitt mindestens über eine Länge von vorzugsweise 10 Millimeter, besonders vorzugsweise über eine Länge von mindestens 15 Millimeter in Richtung Schüsselboden, eine Dicke von gleich oder kleiner 25 Millimeter, besonders bevorzugt gleich oder kleiner 20 Millimeter, beispielsweise eine Dicke zwischen 10 Millimeter und 20 Millimeter oder zwischen 12 Millimeter und 18 Millimeter, auf.

Die Erfindung umfasst auch ein WC aus Keramik aufweisend eine Schüssel mit einer in einem oberen Bereich eines hinteren Schüsselwandabschnitts eingebrachten Wandöffnung zum Einbringen eines Spülverteilersystems gemäss der vorliegenden Erfindung und wie in der Anmeldung beschrieben. Die Schüssel weist zumindest im Bereich der Wandöffnung, vorzugsweise ausschliesslich im Bereich der Wandöffnung, einen in den Innenraum der Schüssel Richtung Schüsselboden ragenden und vom hinteren Schüsselwandabschnitt beabstandeten Rand auf. Ein durch den Rand, eine Schüsseloberseite und den hinteren Schüsselwandabschnitt gebildetes Hohlvolumen ist dabei in Richtung Schüsselboden vollständig offen. Der an die Wandöffnung angrenzende hintere Schüsselwandabschnitt weist zudem eine Dicke von gleich oder kleiner 25 Millimeter, vorzugsweise von gleich oder kleiner 15 Millimeter.

Die weitere Merkmale und Vorteile einer solchen WC-Schüssel aus Keramik wurden im Zusammenhang mit dem Spülverteilersystem und generell in Bezug auf Sanitärartikel bereits beschrieben.

Im Folgenden wird die Erfindung anhand von Figurenbespielen näher erläutert. Dabei zeigt:
- Fig. 1: eine Seitenansicht eines Spülverteilersystems;
- Fig. 2: Ein Seitenquerschnitt durch das Spülverteilersystem gemäss Fig. 1 mit gelöstem Spülverteiler;
- Fig. 3: eine Frontdurchsicht des Spülverteilers gemäss Fig.1 und 2;
- Fig. 4: Eine Frontdurchsicht einer Befestigungsleitung, beispielsweise gemäss Fig. 1 und 2;
- Fig. 5: Das Spülverteilersystem gemäss Fig. 1 im Querschnitt und in einer Explosionsdarstellung mit Wasserzulaufleitung;
- Fig. 6: Das Spülverteilersystem gemäss Fig. 5 in zusammengebautem Zustand;
- Fig. 7-9: Eine Hintenansicht (Fig. 7), eine Untenansicht (Fig. 8) und eine Aufsicht (Fig.9) des Spülverteilersystem gemäss Fig. 6;
- Fig. 10: Ein Querschnitt durch eine WC Schüssel mit eingebautem Spülverteilersystem gemäss Fig. 6;
- Fig. 11,12: Ein horizontaler (Fig. 11 )und vertikaler (Fig. 12) Querschnitt durch den Spülverteilerbereich gemäss Fig. 10.

In den Figuren werden gleiche Referenzzeichen für gleiche oder ähnliche Elemente verwendet.

Das Spülverteilersystem 1 in **Fig. 1** besteht aus einem Spülverteiler 10 und einer Befestigungsleitung 20 aus Kunststoff, beispielsweise PP. Die Befestigungsleitung 20 ist ein Rohr 21 welches an einem Ende einen radial vorstehenden Rand 220 aufweist. Der Rand 220 ist bis auf einen unteren Bereich als von unten zugängliche Schiene 22 ausgestaltet.

Ein um eine Einlauföffnung 15 umlaufender Rand 111 des Spülverteilers 10 ist in der Schiene 22 eingebracht, so dass die Ränder 111,220 von Spülverteiler und Befestigungsleitung unten bündig sind.

Spülverteiler 10 und Befestigungsleitung 20 sind in Fig. 1 aneinander befestigt. In **Fig. 2** sind Spülverteiler 10 und Befestigungsleitung 20 voneinander getrennt gezeigt. Pfeil 600 zeigt die Richtung an in welche der Spülverteiler 10 mit der Befestigungsleitung 20 verbunden wird. Der Spülverteiler wird von unten mit dem Rand 111 in die Schiene 22 der Befestigungsleitung 20 eingeschoben. Ein Abnehmen des Spülverteilers 10 von der Befestigungsleitung 20 erfolgt in Gegenrichtung.

Der Spülverteiler 10 hat eine Einlauföffnung 15 und drei Auslauföffnungen 11,12,13, wobei die dritte 13 der drei Auslauföffnungen auf der der Figur abgewandten Seite angeordnet ist. Eine erste Auslauföffnung 12 weist nach unten und ist gegenüber der Mittelachse 601 der Befestigungsleitung 20 und der Einlauföffnung 15 abgewinkelt zur Senkrechten 602 angeordnet. Die zwei weiteren Auslauföffnungen 11,13 weisen radial nach aussen in gegensätzliche Richtungen. Der Spülverteiler 20 besteht im wesentlichen aus einem T-Stück 14, welches an den drei Enden des "T"s je eine Auslauföffnung 11,12,13 hat. Dies ist in **Fig. 3** in der Frontansicht des Spülverteilers gut zu sehen. Eine Rückseite des "T"s wird im wesentlichen durch die Einlauföffnung 15 und den umlaufenden Rand 111 gebildet. Der Rand 111 ist nicht vollständig Rund, sondern an zwei seitlich gegenüberliegenden Seiten 1110,1111 begradigt. Dies erlaubt ein geführtes Einführen des Randes in die Schiene 22 der Befestigungsleitung und ein Halten darin.

Die Schiene 22 der Befestigungsleitung 20 ist als eine einzige durchgängige Schiene gestaltet. Ein oberer Teil ist abgerundet, im wesentlichen der Austrittsöffnung folgend. Die beiden Seiten sind gerade. Die Schiene ist Hufeisenförmig gestaltet, wie in **Fig. 4** gezeigt. Der obere runde Rand dient als Anschlag und Positionierung des Randes 111 des Spülverteilers 10. Rand 111 und Schiene 22 bilden zueinander korrespondierende Befestigungsmittel. An Schiene oder Rand können Ausricht- und Einführhilfen vorgesehen sein, beispielsweis abgeschrägte Schieneneingänge. Diese ermöglichen ein erleichtertes Positionieren des Randes 111 an und in der Schiene beim Einführen des Randes. Wie in Fig. 2 zu sehen bildet die Rückseite der Schiene 22 gleichzeitig einen Anschlag für die Befestigungsleitung, beispielsweise an eine WC-Schüsselwand, bei der Montage der Befestigungsleitung.

Eintrittsöffnung 23 und Austrittsöffnung 24 der Befestigungsleitung 20 weisen denselben Innendurchmesser auf wie die Einlauföffnung 15 des Spülverteilers 10. Vorzugsweise erfährt ein Spülwasserstrahl kein Hindernis beim Übergang von der Befestigungsleitung zum Spülverteiler.

Das Rohr 21 der Befestigungsleitung 20 weist im Ausführungsbeispiel der Figur 1 über seine gesamte Länge ein Aussengewinde 210 auf. Dieses dient dazu die Befestigungsleitung 20 in einer Wandöffnung und einer Wand eines Sanitärartikels zu befestigen. Mittels Aussengewinde 210 kann beispielsweise eine Gewindemutter oder ein anderes Sicherungselement (nicht gezeigt) an der dem Spülverteiler 10 gegenüberliegendem Ende der Befestigungsleitung 20 angebracht und die Befestigungsleitung damit an der Wand befestigt werden.

Das über die gesamte Länge oder auch lediglich über einen Grossteil der Länge des Rohrs 21 verlaufende Aussengewinde 210 ermöglicht ein Anbringen der Befestigungsleitung an unterschiedlich dicken Wänden und ein sicheres Befestigen auch bei ungenau gegossenen Keramikwänden.

Das Spülverteilersystem gemäss Fig. 1 bis 4 ist geeignet um eine Spülverteilerkonstruktion aus Keramik im einem herkömmlichen WC zu ersetzen. Ein solches WC kann entsprechend einfacher hergestellt und der Spülverteiler gereinigt werden.

Die Begriffe 'unten' und 'oben' werden in Bezug auf die in den Figuren dargestellten Gegenständen benutzt. Das Spülverteilersystem ist jedoch so dargestellt wie es im montierten Zustand im Raum ausgerichtet wäre. Entsprechend wird ein 'unten' und 'oben' insbesondere bezüglich Sanitärartikel verstanden. 'Unten' bezieht sich auch auf eine generelle Fliessrichtung von Wasser aufgrund der Gravitation.

In **Fig. 5** und **Fig. 6** ist das Spülverteilersystem im Querschnitt mit Wasserzulaufleitung 30 gezeigt. Fig. 5 zeigt das System in einer Explosionsdarstellung und Fig. 6 in zusammengebautem Zustand.

Spülverteiler 10 und Befestigungsleitung 20 sind gleich wie in den vorherigen Figuren beschrieben. Zusätzlich weist das Spülverteilersystem eine Wasserzulaufleitung 30 und eine V-Dichtung 40 auf. Die Wasserzulaufleitung 30 besteht im wesentlichen aus einem Zulaufrohr 32 und einem koaxial daran anschliessenden Verbindungsrohr 31. Das Verbindungsrohr 31 weist auf seiner gesamten Länge ein Innengewinde 310 auf. Das Innengewinde 310, sowie der Innendurchmesser des Verbindungsrohrs 31 korrespondieren zum Aussengewinde 210 und Aussendurchmesser der Befestigungsleitung 20. Mittels den Gewinden 310, 210 werden Wasserzulaufleitung 30 und Befestigungsleitung 20 miteinander verbunden.

Das Zulaufrohr 32 der Wasserzulaufleitung 30 weist einen grösseren Innendurchmesser auf als das Verbindungsrohr 31 und auch als eine Durchgangsöffnung 34 am stromabwärts angeordneten Ende des Zulaufrohrs 32. Die Durchgangsöffnung 34 weist denselben Durchmesser auf wie die Eintrittsöffnung 23 und Austrittsöffnung 24 der Befestigungsleitung 20 und die Einlauföffnung 15 des Spülverteilers 10, wie in Fig. 6 gut zu sehen ist.

Das stromaufwärtige Ende 33 des Zulaufrohrs 32 wird mit einer Wasserleitung (nicht gezeigt) dichtend verbunden. Wasserleitung und Zulaufrohr sind vorzugsweise normiert.

Die V-Dichtung 40 kommt im montierten Zustand des Spülverteilersystems um das Verbindungsrohr 31 und zwischen Sanitärartikelwand (nicht gezeigt) und Absatz 35 Verbindungsrohr 31/Zulaufrohr 32 zu liegen. Ein allfälliger Wasserrücklauf zwischen Spülverteilersystem und Sanitärartikel wird dadurch verhindert.

Beispielhafte Vermassungen des Spülverteilersystems sind:
Innendurchmesser Zulaufrohr: >55 mm;
Aussendurchmesser Verbindungsrohr: 45mm;
Innendurchmesser Befestigungsleitung: 35 mm;
Winkel Senkrechte zur Mittelachse - untere Auslauföffnung Spülverteiler: 10Grad bis 25 Grad, beispielsweise 15 Grad bis 20 Grad;
Winkelabweichung seitliche Auslauföffnungen Spülverteiler von Geraden durch beide Öffnungen: 3 Grad bis 10 Grad, beispielsweise 5 Grad;
Durchmesser untere Auslauföffnung: 10 mm bis15 mm, beispielsweise 13 mm; Durchmesser seitliche Auslauföffnungen: 18 mm bis 22 mm, beispielsweise 20mm.

In **Fig. 7****,** **Fig. 8** und **Fig. 9** sind jeweils eine Hinteransicht, eine Untenansicht und eine Aufsicht des Spülverteilersystems gemäss Fig. 6 gezeigt. In Fig. 8 und Fig. 9 ist zu sehen, dass die zwei seitlichen, sich gegenüberliegenden Auslauföffnungen 11, 13 im Spülverteiler 10 auf einer leicht gebogenen Linie liegen. Das T-Stück ist leicht nach hinten in Richtung Einlauföffnung gebogen. Damit wird ein Spülwasserstrahl seitlich, jedoch leicht nach hinten in Richtung Wand gerichtet. Dies ermöglicht ein sehr breites Benetzen der Innenseite der Wand.

Das Spülverteilersystem 1 gemäss Figuren 5 bis 9 mit Wasserzulaufleitung 30 ist geeignet um eine Spülverteilerkonstruktion, sowie einen Wassereinlauf aus Keramik in einem herkömmlichen WC zu ersetzen. Ein solches WC kann mit bedeutend geringerem Aufwand und weniger Keramikmasse als herkömmliche WCs hergestellt werden.

Beispielhafte Vermassungen der WC Schüssel sind:
Durchmesser Wandöffnung: >46mm; Wanddicke um Wandöffnung: 15 mm;
Distanz Wandöffnung-Randinnenseite auf Höhe Mittelachse: >36 mm.

**Fig. 10** zeigt ein WC 5 mit eingebautem Spülverteilersystem 1 gemäss Fig. 6 jedoch ohne V-Dichtung. Das WC 5 umfasst eine Schüssel 50 mit einem Schüsselboden 51, einer im wesentlichen umlaufenden Schüsselwand 52 und einer Schüsseloberseite 53. Die Schüsseloberseite 53 wird durch eine ebene Oberfläche gebildet, wobei die Schüssel bis auf einen hinteren Schüsselbereich, dem Bereich zur Spülwasserzufuhr, einen leicht nach innen vorstehenden umlaufenden Vorsprung 530 aufweist.

In einem hinteren Bereich des Schüssel 50, den Bereich der Spülwasserzufuhr, weist die Schüssel 50 einen nach unten in die Schüssel in Richtung Schüsselboden 51 ragenden Rand 531 auf. Dieser Rand bedeckt im wesentlichen den Spülverteiler 10 der Spülverteilervorrichtung 1.

Der hintere Schüsselwandbereich 520 weist eine Wandöffnung 521 auf, in welche das Spülverteilersystem 1 eingebracht ist. Das Spülverteilersystem 1 ist im wesentlichen horizontal ausgerichtet, d.h. eine Mittel- oder Längsachse 602 des Systems ist im wesentlichen waagrecht im WC 5 eingebracht.

Die untere Auslauföffnung 12 des Spülverteilers 10 weist nach unten in etwa parallel zur Innenseite des hinteren Schüsselwandbereichs 520. Die untere Auslauföffnung ist um etwa 20 Grad von der Senkrechten abgewinkelt, zeigt somit nicht exakt senkrecht nach unten. Ein Spülwasserstrahl trifft somit in einem flachen Winkel auf die Innenseite der Schüsselwand auf. Eine der zwei weiteren Auslauföffnungen 11,13 zeigt direkt aus der Zeichnungsebene hinaus, die andere in die Zeichnungseben hinein.

Der nach unten vollständig offene Bereich zwischen hinterem Schüsselwandbereich 520 und Schüsselrand 531 erlaubt einen direkten Zugang zum Spülverteiler 10. Die Befestigungsmittel von Spülverteiler 10 und Befestigungsleitung 20 erlauben das Entfernen des Spülverteilers 10 durch Ziehen desselben nach unten. Die Befestigungsleitung 20 ist in der Wandöffnung 521 und am hinteren Schüsselwandbereich 520 gehalten. Damit ist ein Nachfolgendes Wiederanbringen des Spülverteilers 10 von unten an der Befestigungsleitung 20 durch Einschieben des Randes 111 des Spülverteilers in die nach unten offene Schiene 22 der Befestigungsleitung möglich.

Eine Wasserleitung (nicht gezeigt) wird von hinten mit der Wasserzulaufleitung 30 dichtend verbunden. Der gesamte Bereich der Spülwasserzufuhr und Einlass in die WC Schüssel ist bis auf eine Schüsselwand Keramik-frei. Auch auf einen Rand 531 könnte rein technisch verzichtet werden, da der Spülverteiler 10 die gesamte Wasserverteilung in der WC Schüssel übernimmt. Aus optischen und Designgründen wird jedoch ungern auf einen Rand verzichtet.

Um die Wandöffnung 521 herum ist die Dicke der Wand vorzugsweise leicht grösser als in einem unteren oder weiter seitlichen Bereich. Die Dicke der Wand beträgt im dargestellten Beispiel um die Wandöffnung 531 herum ca. 15 mm. Dieser Dickenbereich kann sich über mehrere Zentimeter erstrecken. Die Wandöffnung 531 befindet sich jedoch möglichst hoch in der WC Schüssel und somit möglichst nahe an der Schüsseloberseite 53 um einen Wassereinlauf möglichst von zuoberst der Schüssel zu ermöglichen. Derselbe Dickenbereich um die Wandöffnung 531 herum erstreckt sich somit lediglich über etwa 4 mm bis 8 mm bis zur Schüsseloberseite 53. Nach unten Richtung Schüsselboden 51 erstreckt sich derselbe Dickenbereich über ca. 12 mm. Seitlich erstreckt sich der Dickenbereich von 15mm über etwa 20 mm.

In **Fig. 11** und **Fig. 12** ist der Spülwasserzufuhr- und -verteilbereich vergrössert gezeigt. Fig. 11 zeigt einen horizontalen Querschnitt durch den Spülverteilerbereich gemäss Fig. 10 auf Höhe der Mittelachse 602. Fig. 12 zeigt einen vertikalen Querschnitt durch den Spülverteilerbereich gemäss Fig. 10 im wesentlichen durch das T-Stück 14 des Spülverteilers 10 mittig zu den seitlichen Auslauföffnungen 11,13.

Fig. 11 zeigt deutlich die Ausrichtung der zwei seitlichen, sich gegenüberliegenden Auslauföffnungen 11, 13 im Spülverteiler 10 und, dass diese auf einer leicht nach hinten gebogenen Linie liegen. Das T-Stück 14 ist leicht nach hinten in Richtung hintere Schüsselwand gebogen. Damit wird ein Spülwasserstrahl zu beiden Seiten des Spülverteilers 10 seitlich auf die Innenseite des hinteren Schüsselwandbereichs 520 gerichtet und zwar möglichst nahe der Wandöffnung 521. Dies ermöglicht ein möglichst vollständiges und sehr breites Benetzen der Innenseite der Wand. Bis auf die schlichte Seitenwand mit der Wandöffnung 521 ist im Bereich der Spülwasserzufuhr und -verteilung keinerlei weitere Keramikwand, Keramikrohr oder sonstiges Keramikelement vorhanden. Die WC Schüssel ist in diesem Bereich sehr einfach gestaltet. Die in den Figuren 10 bis 12 grob schraffierten Flächen sind aus Keramik und Bestandteil der WC Schüssel 5. Sämtliche Keramikelemente sind vorzugsweise zusammenhängend gegossen. Die kleinschaffierten Flächen sind aus Kunststoff und Bestandteil des Spülverteilersystems 1.

## Patentansprüche

1. Spülverteilersystem (1) aus Kunststoff zur Verwendung mit einem Sanitärartikel (5), wobei das Spülverteilersystem (1) einen Spülverteiler (10) und eine Befestigungsleitung (20) zum Befestigen des Spülverteilers (10) an einem Sanitärartikel (5) aufweist,
wobei der Spülverteiler eine Einlauföffnung (15), mindestens eine zur Einlauföffnung (15) abgewinkelt angeordnete Auslauföffnung (11, 12, 13) und Befestigungsmittel (111) aufweist,
wobei eine Mittelachse (601) der Einlassöffnung (15) des Spülverteilers (10) einer Mittelachse (601) der Befestigungsleitung (20) entspricht,
wobei die Befestigungsleitung (20) Befestigungsmittel (22) aufweist, welche Befestigungsmittel (22) der Befestigungsleitung (20) zu den Befestigungsmitteln (111) des Spülverteilers (10) korrespondieren, zum abnehmbaren Anbringen des Spülverteilers (10) an der Befestigungsleitung (20),
**dadurch gekennzeichnet, dass** die Befestigungsmittel (15, 111) von Spülverteiler (10) und Befestigungsleitung (20) so angeordnet und ausgestaltet sind, dass sie ein Abnehmen und Anbringen des Spülverteilers (10) von und an der Befestigungsleitung (20) in einer Richtung (600) senkrecht zur Mittelachse (601) der Befestigungsleitung (20) ermöglichen.

2. Spülverteilersystem nach Anspruch 1, wobei die Befestigungsmittel von Spülverteiler und Befestigungsleitung so angeordnet und ausgestaltet sind, dass sie ein Abnehmen und Anbringen des Spülverteilers von und an der Befestigungsleitung durch eine ausschliesslich lineare Bewegung in der Richtung senkrecht zur Mittelachse der Befestigungsleitung ermöglichen.

3. Spülverteilersystem (1) nach einem der vorhergehenden Ansprüche, wobei die Befestigungsmittel (15, 111) des Spülverteilers (10) und der Befestigungsleitung (20) als zueinander korrespondierende ineinandergreifende Nut (22) und Kamm (111) ausgebildet sind.

4. Spülverteilersystem (1) nach einem der vorhergehenden Ansprüche, wobei die Befestigungsleitung (20) an ihrem einen Ende einen radial nach aussen vorstehenden Anschlag (220) aufweist.

5. Spülverteilersystem (1) nach einem der vorhergehenden Ansprüche, wobei der Spülverteiler (10) drei Auslauföffnungen (11, 12, 13) aufweist, wobei eine erste (12) der drei Auslauföffnungen (11, 12, 13) senkrecht zu einer zweiten (11) und dritten (13) Auslauföffnung der drei Auslauföffnungen (11, 12, 13) angeordnet ist.

6. Spülverteilersystem (1) nach einem der Ansprüche 1 bis 4, wobei die mindestens eine Auslauföffnung (11, 12, 13) des Spülverteilers (10) in der Form einer länglichen Auslauföffnung ausgebildet ist.

7. Spülverteilersystem (1) nach einem der vorhergehenden Ansprüche, weiter aufweisend eine Wasserzulaufleitung (30) aus Kunststoff, welche mit ihrem einen Ende mit der Befestigungsleitung (20) und mit ihrem gegenüberliegenden Ende (33) mit einem Wasseranschlussrohr verbindbar ist.

8. Spülverteilersystem (1) nach Anspruch 7, wobei die Befestigungsleitung (20) ein Aussengewinde (210) aufweist und die Wasserzulaufleitung (30) ein zum Aussengewinde (210) der Befestigungsleitung (20) korrespondierendes Innengewinde (310) aufweist.

9. Spülverteilersystem (1) nach einem der Ansprüche 7 oder 8, wobei die Wasserzulaufleitung (30) zwei Leitungsabschnitte (31, 32) aufweist, wobei ein erster Leitungsabschnitt (31) einen ersten Innendurchmesser hat und ein zweiter Leitungsabschnitt (32) einen zweiten Innendurchmesser hat, wobei der erste Innendurchmesser kleiner ist als der zweite Innendurchmesser.

10. Sanitärartikel (5) mit einem Spülverteilersystem (1) gemäss einem der vorhergehenden Ansprüche.

11. Sanitärartikel (5) nach Anspruch 10, aufweisend eine Schüssel (50) mit einer in einem oberen Bereich eines hinteren Schüsselwandabschnitts (520) eingebrachten Wandöffnung (521), wobei die Befestigungsleitung (20) des Spülverteilersystems (1) in der Wandöffnung (521) eingebracht ist und die mindestens eine Auslauföffnung (11, 12, 13) des an der Befestigungsleitung (20) angebrachten Spülverteilers (10) Richtung Schüsselboden (51) zeigt.

12. Sanitärartikel (5) nach einem der Ansprüche 10 oder 11, wobei die Schüssel (50) zumindest im Bereich der Wandöffnung (521) einen in den Innenraum (52) der Schüssel (50) Richtung Schüsselboden (51) ragenden und vom hinteren Schüsselwandabschnitt (520) beabstandeten Rand (531) aufweist, und wobei ein durch den Rand (531), eine Schüsseloberseite (53) und den hinteren Schüsselwandabschnitt (520) gebildetes Hohlvolumen in Richtung Schüsselboden (51) vollständig offen ist.

13. Sanitärartikel (5) nach Anspruch 12, wobei der an die Wandöffnung (521) angrenzende hintere Schüsselwandabschnitt (520) eine Dicke von gleich oder kleiner 25 Millimeter, vorzugsweise von gleich oder kleiner 15 Millimeter, aufweist.

14. Sanitärartikel (5) nach Anspruch 13, wobei der an die Wandöffnung (521) angrenzende hintere Schüsselwandabschnitt (520) mindestens über eine Länge von 10 Millimeter, vorzugsweise über eine Länge von 15 Millimeter in Richtung Schüsselboden (51), eine Dicke von gleich oder kleiner 25 Millimeter aufweist.

15. Sanitärartikel (5) nach einem der Ansprüche 10-14, wobei der Sanitärartikel ein WC aus Keramik ist.

## Claims

1. Flush distribution system (1) made of plastic for use with a sanitary article (5), wherein the flush distribution system (1) comprises a flush distributor (10) and a fastening conduit (20) for fastening the flush distributor (10) to a sanitary article (5),
wherein the flush distributor has an inlet opening (15), at least one outlet opening (11, 12, 13) arranged at an angle to the inlet opening (15), and fastening means (111),
wherein a central axis (601) of the inlet opening (15) of the flush distributor (10) corresponds to a central axis (601) of the fastening conduit (20), wherein the fastening conduit (20) comprises fastening means (22), which fastening means (22) of the fastening conduit (20) correspond to the fastening means (111) of the flush distributor (10), for removably attaching the flush distributor (10) to the fastening conduit (20),
**characterized in that** the fastening means (15, 111) of the flush distributor (10) and of the fastening conduit (20) are arranged and configured to allow removal and attachment of the flush distributor (10) from and to the fastening conduit (20) in a direction (600) perpendicular to the central axis (601) of the fastening conduit (20).

2. Flush distribution system according to claim 1, wherein the fastening means of the flush distributor and of the fastening conduit are arranged and configured to allow removal and attachment of the flush distributor from and to the fastening conduit by an exclusively linear movement in a direction perpendicular to the central axis of the fastening conduit.

3. Flush distribution system (1) according to any one of the preceding claims, wherein the fastening means (15,111) of the flush distributor (10) and of the fastening conduit (20) are formed as corresponding interlocking groove (22) and ridge (111).

4. Flush distribution system (1) according to any one of the preceding claims, wherein the fastening conduit (20) has a radially outwardly projecting stop (220) at one of its ends.

5. Flush distribution system (1) according to any one of the preceding claims, wherein the flush distributor (10) comprises three outlet openings (11, 12, 13), wherein a first (12) of the three outlet openings (11, 12, 13) is arranged perpendicular to a second (11) and third (13) outlet opening of the three outlet openings (11, 12, 13).

6. Flush distribution system (1) according to any one of claims 1 to 4, wherein the at least one outlet opening (11, 12, 13) of the flush distributor (10) is formed in the shape of an elongate outlet opening.

7. Flush distribution system (1) according to any one of the preceding claims, further comprising a water supply conduit (30) made of plastic, which is connectable with its one end to the fastening conduit (20) and with its opposite end (33) to a water connection pipe.

8. Flush distribution system (1) according to claim 7, wherein the fastening conduit (20) comprises an outer thread (210) and the water supply conduit (30) comprises an internal thread (310) corresponding to the external thread (210) of the fastening conduit (20).

9. Flush distribution system (1) according to any one of claims 7 or 8, wherein the water supply conduit (30) comprises two conduit sections (31, 32), wherein a first conduit section (31) has a first inner diameter and a second conduit section (32) has a second inner diameter, wherein the first inner diameter is smaller than the second inner diameter.

10. Sanitary article (5) comprising a flush distribution system (1) according to any one of the preceding claims.

11. Sanitary article (5) according to claim 10, comprising a bowl (50) with a wall opening (521) in an upper region of a rear bowl wall section (520), wherein the fastening conduit (20) of the flush distribution system (1) is arranged in the wall opening (521) and the at least one outlet opening (11, 12, 13) of the flush distributor (10) attached to the fastening conduit (20) directs in the direction of the bowl bottom (51).

12. Sanitary article (5) according to any one of claims 10 to 11, wherein the bowl (50) comprises, at least in the region of the wall opening (521), a rim (531) projecting into the interior (52) of the bowl (50) in the direction of the bowl bottom (51) and being spaced from the rear bowl wall section (520), and wherein a hollow volume formed by the rim (531), a bowl top (53) and the rear bowl wall section (520) is completely open in the direction of the bowl bottom (51).

13. Sanitary article (5) according to claim 12, wherein the rear bowl wall section (520) adjacent to the wall opening (521) has a thickness equal to or less than 25 millimeters, preferably equal to or less than 15 millimeters.

14. Sanitary article (5) according to claim 13, wherein the rear bowl wall section (520) adjacent to the wall opening (521) has a thickness equal to or less than 25 millimeters over at least a length of 10 millimeters, preferably over a length of 15 millimeters in the direction of the bowl bottom (51).

15. Sanitary article (5) according to any one of claims 10 to 14, wherein the sanitary article is a WC made of ceramic.

## Revendications

1. Système de diffuseur de rinçage (1) en matière plastique destiné à un article sanitaire (5),
- le système de diffuseur de rinçage (1) comportant un diffuseur de rinçage (10) et une conduite de fixation (20) pour fixer le diffuseur de rinçage (10) à un article sanitaire (5),
- le diffuseur de rinçage ayant un orifice d'entrée (15) et au moins un orifice de sortie (11, 12, 13) incliné par rapport à l'orifice d'entrée (15) et des moyens de fixation (111),
- l'axe (601) de l'orifice d'entrée (15) du diffuseur de rinçage (10) correspondant à l'axe (601) de la conduite de fixation (20),
- la conduite de fixation (20) comporte des moyens de fixation (22), ces moyens de fixation (22) de la conduite de fixation (20) correspondant aux moyens de fixation (111) du diffuseur de rinçage (10) pour permettre d'installer le diffuseur de rinçage (10) de manière amovible à la conduite de fixation (20),
la système **caractérisé en ce que**
les moyens de fixation (15, 111) du diffuseur de rinçage (10) et de la conduite de fixation (20) sont disposés et réalisés pour permettre l'enlèvement et la mise en place du diffuseur de rinçage (10) de la conduite de fixation (20) dans une direction (600) perpendiculaire à l'axe (601) de la conduite de fixation (20).

2. Système de diffuseur de rinçage selon la revendication 1,
dans lequel
les moyens de fixation du diffuseur de rinçage et de la conduite de fixation sont installés et réalisés pour permettre d'enlever et d'installer le diffuseur de rinçage sur et par rapport à la conduite de fixation par un mouvement uniquement linéaire dans la direction perpendiculaire à l'axe de la conduite de fixation.

3. Système de diffuseur de rinçage (1) selon l'une des revendications précédentes,
dans lequel
les moyens de fixation (15, 111) du diffuseur de rinçage (10) et de la conduite de fixation (20) sont réalisés sous la forme d'une rainure (22) et d'une couronne (111) qui s'interpénètrent de manière correspondante.

4. Système de diffuseur de rinçage (1) selon l'une des revendications précédentes,
dans lequel
à l'une de ses extrémités, la conduite de fixation (20) comporte une butée (220) radialement en saillie vers l'extérieur.

5. Système de diffuseur de rinçage (1) selon l'une des revendications précédentes,
dans lequel
le diffuseur de rinçage (10) comporte trois orifices de sortie (11, 12, 13), le premier (12) des trois orifices de sortie (11, 12, 13) étant perpendiculaire au second orifice de sortie (11) et au troisième orifice de sortie (13) de ces trois orifices de sortie (11, 12, 13).

6. Système de diffuseur de rinçage (1) selon l'une des revendications 1 à 4,
dans lequel
au moins l'orifice de sortie (11, 12, 13) du diffuseur de rinçage (10) est réalisé sous la forme d'un orifice de sortie allongé.

7. Système de diffuseur de rinçage (1) selon l'une des revendications précédentes,
comportant en outre une conduite d'alimentation en eau (30) en matière plastique et qui peut être reliée par son extrémité à la conduite de fixation (20) et par son extrémité opposée (33) à un tuyau d'alimentation en eau.

8. Système de diffuseur de rinçage (1) selon la revendication 7,
dans lequel
la conduite de fixation (20) comporte un filetage extérieur (210) et la conduite d'alimentation en eau (30) comporte un filetage intérieur (310) correspondant au filetage extérieur (210) de la conduite de fixation (20).

9. Système de diffuseur de rinçage (1) selon l'une des revendications 7 ou 8,
dans lequel
la conduite d'alimentation en eau (30) comporte deux segments de conduite (31, 32),
le premier segment de conduite (31) ayant un premier diamètre intérieur et le second segment de conduite (32) ayant un second diamètre intérieur,
le premier diamètre intérieur étant plus petit que le second diamètre intérieur.

10. Article sanitaire (5) comportant un système de diffuseur de rinçage (1) selon l'une des revendications précédentes.

11. Article sanitaire (5) selon la revendication 10,
comprenant une cuvette (50) avec un orifice de paroi (521) réalisé dans la zone haute d'un segment de paroi arrière de cuvette (520),
la conduite de fixation (20) du système de diffuseur de rinçage (1) étant logée dans l'orifice de paroi (521) et au moins l'orifice de sortie (11, 12, 13) du diffuseur de rinçage (10) monté sur la conduite de fixation (20) est orienté en direction du fond de cuvette (51).

12. Article sanitaire (5) selon l'une des revendications 10 ou 11,
dans lequel
au moins dans la région de l'orifice de paroi (521), la cuvette (50) comporte un bord (531) venant en saillie dans le volume intérieur (52) de la cuvette (50) en direction du fond de cuvette (51) et écarté du segment de paroi arrière de cuvette (520), et dans lequel
un volume creux formé par le bord (531), un côté supérieur de la cuvette (53) et un segment de paroi arrière de cuvette (520) est complètement ouvert en direction du fond de cuvette (51).

13. Article sanitaire (5) selon la revendication 12,
dans lequel
le segment de paroi arrière de cuvette (520) adjacent à l'orifice de paroi (521) a une épaisseur égale ou inférieure à 25 millimètres, de préférence égale ou inférieure à 15 millimètres.

14. Article sanitaire (5) selon la revendication 13,
dans lequel
le segment de paroi arrière de cuvette (520) adjacent à l'orifice de paroi (521) présente une épaisseur égale ou inférieure à 25 millimètres sur au moins une longueur de 10 millimètres, de préférence une longueur supérieure à 15 millimètres dans la direction du fond de cuvette (51).

15. Article sanitaire (5) selon l'une des revendications 10 à 14,
dans lequel
l'article sanitaire est un WC en céramique.
